# EUROPÄISCHE PATENTSCHRIFT

(11) **EP 0 897 572 B1**
(45) Veröffentlichungstag und Bekanntmachung des Hinweises auf die Patenterteilung: **16.08.2000**
(21) Anmeldenummer: 97923811.0
(22) Anmeldetag: 07.05.1997
(51) Int. Cl.: G09F 19/02, A63H 13/20

(54) **BEWEGUNGSAPPARATUR ZU DEKORATIONSZWECKEN**
MOVING APPARATUS FOR DECORATING
APPAREIL MOBILE POUR DECORER

(30) Priorität: 08.05.1996 DE 19618464
(43) Veröffentlichungstag der Anmeldung: 24.02.1999
(73) Patentinhaber: Kramer, Hermann, 78185 Geisingen (DE)
(72) Erfinder: Kramer, Hermann, 78185 Geisingen (DE)
(74) Vertreter: Goy, Wolfgang, Dipl.-Phys.
(86) Internationale Anmeldenummer: DE9700964
(87) Internationale Veröffentlichungsnummer: WO9742619

(56) Entgegenhaltungen:
- FR-A- 2 636 564
- US-A- 5 018 288

## Beschreibung

Die Erfindung betrifft eine Bewegungsapparatur zu Dekorationszwecken.

Sinn und Zweck der erfindungsgemäßen Bewegungsapparatur ist es, ein Bewegungsgebilde zu schaffen, welches zu Dekorationszwecken oder für andere Zwecke in einem Raum oder aber auch im Freien aufgestellt werden kann. Es hat einen ähnlichen Zweck wie beispielsweise ein Mobile.

Der Erfindung liegt die **Aufgabe** zugrunde, eine Bewegungsapparatur zu Dekorationszwecken zu schaffen.

Die technische **Lösung** ist gekennzeichnet durch ein Rotationswerk mit wenigstens zwei, miteinander bewegungsgekoppelten Rotoren, jeder Rotor mit einem Basisdrehelement, wobei die Basisdrehelemente benachbarter Rotoren synchron mit gleicher Winkelgeschwindigkeit drehgekoppelt sind, sowie mit einem im wesentlichen senkrecht zur Drehachse des dazugehörigen Basisdrehelements angeordneten, ebenfalls um die Drehachse rotierenden sowie längsbeweglichen Haltearm, wobei die Haltearme der Rotoren derart mit den Drehbewegungen der Basisdrehelemente längsbeweglich gekoppelt sind, daß bei einem vollständigen Umlauf des Haltearms sich dieser mit seinem Vorderende in einer Spiralbahn bewegt und dabei die Haltearme benachbarter Rotoren um 180° derart bewegungsversetzt sind, daß sie eine kolinear aufeinander zu gerichtete Position aufweisen, in der die beiden Haltearme in die gleiche Richtung in die jeweiligen Endpositionen verschoben sind, weiterhin durch einen Körper, der am Vorderende des Haltearms des einen Rotors gehalten ist und in der kolinear aufeinander zu gerichteten Position dem Haltearm des anderen Rotors übergeben wird, sowie schließlich durch ein Antriebsaggregat für das Rotationswerk.

Dadurch ist eine Bewegungsapparatur zu Dekorationszwecken geschaffen, welche sich durch eine harmonische Bewegung einerseits des Rotationswerks und andererseits des Körpers auszeichnet. Die Grundidee besteht dabei darin, daß der Körper abwechselnd von dem einen Rotor dem anderen Rotor übergeben wird. Nach der Übergabe des Körpers vollführt der aufgenommene Körper aufgrund der Längsbewegung des Haltearms eine spiralförmige Bewegung, wobei nach einem vollen Umlauf dann der Haltearm derart ausgestreckt ist, daß er den Körper dem nunmehr eingezogenen Haltearm des anderen Rotors übergeben kann. Der Körper vollführt somit die Form einer Acht. Dies erzeugt insgesamt eine harmonische Bewegung mit der ständigen Übergabe des Körpers. Das Übergeben des Körpers vom einen Haltearm zum anderen kann durch eine entsprechende Ankuppeleinrichtung erfolgen, welche beispielsweise durch die Drehbewegung des Rotors gesteuert ist. Bei der Übergabe- bzw. Ankuppeleinrichtung kann es sich um Elektromagnete an den beiden Armen handeln, die entsprechend geschaltet werden, oder um Greifeinrichtungen, beispielsweise Zangen, welche über Steuerkurven betätigt werden, oder um Aufnahmenippel unter Verwendung von Steuerkurven. Weitere Einrichtungen sind ohne weiteres denkbar. In der Grundversion der Bewegungsapparatur besteht diese aus zwei Rotoren. Es ist aber auch denkbar, zur Verminderung der Unwucht insgesamt drei Rotoren vorzusehen, so daß dann zwei Körper vorzusehen sind, wobei dann natürlich die Bewegungen der drei Rotoren mit den zwei Körpern abgestimmt sein muß, wobei zwei Rotoren jeweils ein Rotor-Paar definieren.

Eine Weiterbildung schlägt vor, daß die Basisdrehelemente gegenläufig sind. Entsprechend sind dann die Haltearme gegenläufig.

Vorzugsweise handelt es sich bei den Basisdrehelementen um miteinander kämmende Zahnscheiben. Die Zahnscheiben der Rotoren greifen ineinander und erzeugen so auf einfache Weise die gegenläufige Bewegung der Basisdrehelemente. Unter Anordnung einer Zwischenzahnscheibe ist es natürlich ohne weiteres denkbar, daß die beiden Basisdrehelemente gleichläufig sind.

Eine weitere Weiterbildung schlägt vor, daß jedem Basisdrehelement eine in deren Drehachse angeordnete, längsbewegliche Stange zugeordnet ist, welche derart in Wirkverbindung mit dem Haltearm steht, daß bei einer Längsbewegung der Stange der Haltearm längsverschoben wird. Dadurch ist eine einfache Möglichkeit gegeben, um die Haltearme während der Drehbewegung hin und her zu bewegen. Dabei kann die Stange beispielsweise als Zahnstange ausgebildet sein, welche mit einem Zahnrad in Wirkverbindung steht, wobei dieses Zahnrad wiederum in Wirkverbindung mit dem Haltearm steht, welcher als Zahnstange ausgebildet ist.

Eine Weiterbildung hiervon schlägt vor, daß zum Antrieb der Stangen eine Kurbelwelle mit entsprechenden Kröpfungen für die Auslenkung der Stangen vorgesehen ist, wobei die Kurbelwelle über ein Zwischengetriebe mit den Basisdrehelementen synchronisiert ist. Dies stellt eine einfache Möglichkeit dar, um die Stangen auf und ab zu bewegen, indem man eine für sämtliche Rotoren gemeinsame Kurbelwelle vorsieht, in deren Kröpfungen die jeweilige Stange angelenkt ist. Insbesondere ist durch eine derartige Kurbelwelle eine einfache Synchronisation mit den Basisdrehelementen möglich.

Statt des beschriebenen Mechanismus zum Hin- und Herbewegen der Haltearme ist es auch denkbar, statt dessen eine Hebelanordnung zu verwenden, welche die Drehbewegung des Basiselements in eine Linearbewegung des Haltearms umsetzt.

Eine weitere Weiterbildung schlägt vor, daß der Haltearm auf einem zum Basisdrehelement koaxialen Zusatzdrehelement angeordnet ist. Dies stellt eine technisch einfache Möglichkeit dar, um die Haltearme der jeweiligen Rotoren einfach lagern und führen zu können.

Eine Weiterbildung hiervon schlägt vor, daß das Zusatzdrehelement von dem Basisdrehelement derart entkuppelbar ist, daß das Zusatzdrehelement zusammen mit seinem Haltearm bezüglich des Basisdrehelements kurzzeitig vorlaufen kann. Dadurch ist eine zusätzliche Bewegungsvariante geschaffen, indem eine Bewegungsentkupplung erzeugt wird.

Schließlich wird in einer Weiterbildung vorgeschlagen, daß das Antriebsaggregat in Wirkverbindung mit einem der Basisdrehelemente steht. Dieses Antriebsaggregat hat die Funktion, die gesamte Bewegungsapparatur in Bewegung zu halten. Selbstverständlich ist es auch denkbar, das Antriebsaggregat nur für eine gewisse Zeit zu betätigen und dann die Bewegungsapparatur sich selbst zu überlassen. Natürlich wird es nach einer gewissen Zeit zum Stillstand kommen, so daß das Antriebsaggregat neu betätigt werden muß. Um bei abgeschaltetem Antriebsaggregat die Bewegung für eine längere Zeit aufrechtzuerhalten, kann zusätzlich noch ein Schwungrad vorgesehen sein.

Ein Ausführungsbeispiel einer erfindungsgemäßen Bewegungsapparatur zu Dekorationszwecken wird nachfolgend anhand der Zeichnungen beschrieben. In diesen zeigt:
- Fig. 1: eine schematische Ansicht der Bewegungsapparatur;
- Fig. 2: eine Draufsicht auf die Bewegungsapparatur in Fig. 1, wobei die Bewegungsbahn des Körpers angedeutet ist.

Die Bewegungsapparatur weist ein Gehäuse 1 auf, auf dessen Oberseite ein Rotationswerk 2 angeordnet ist. Dieses besteht aus zwei Rotoren 2', 2". Die beiden Rotoren 2', 2" sind dabei vom Grundprinzip her identisch ausgebildet.

Jeder Rotor 2', 2" weist zunächst ein Basisdrehelement in Form einer Zahnscheibe 3 auf, wobei die beiden Zahnscheiben 3 der beiden Rotoren 2', 2" miteinander kämmen. Oberhalb der Zahnscheibe 3 ist ein Zusatzdrehelement in Form einer Massenscheibe 4 angeordnet. Diese Massenscheibe 4 ist ebenfalls drehbar um die Drehachse A der Zahnscheibe 3 gelagert, wobei die Drehbewegungen der Zahnscheibe 3 und der Massenscheibe 4 entweder miteinander gekoppelt oder entkoppelt werden können. Auf der Massenscheibe 4 ist auf einem Art Gestell ein Haltearm 5 längsverschiebbar gelagert, wobei der Haltearm 5 im wesentlichen in der Drehachse A liegt. In der Drehachse A liegt eine Stange 6, welche als eine Art Zahnstange ausgebildet ist. Diese Stange 6 steht in Verbindung mit einem Ritzel 7, welches wiederum mit dem Haltearm 5 in Wirkverbindung steht, der zu diesem Zweck als Zahnstange ausgebildet ist.

Innerhalb des Gehäuses 1 befindet sich eine Kurbelwelle 8 mit 2 Kröpfungen 9. In diesen Kröpfungen 9 ist jeweils eine Stange 6 der beiden Rotoren 2', 2" drehbar angelenkt. Außerhalb des Gehäuses 1 ist noch ein Schwungrad 10 angedeutet. Weiterhin steht die Kurbelwelle 8 über ein Zwischengetriebe 11 mit der rechten Zahnscheibe 3 in Wirkverbindung. Schließlich ist außerhalb des Gehäuses 1 noch ein Antriebsaggregat 12 angeordnet, bei dem es sich beispielsweise um einen Elektromotor handeln kann und das über ein Zahnritzel mit der einen Zahnscheibe 3 in Wirkverbindung steht. Schließlich ist noch erkennbar, daß am vorderen Ende des einen Rotors 2' ein Körper 13 angekuppelt ist.

Die Bewegungsapparatur funktioniert wie folgt:

Das Antriebsaggregat 12 versetzt die beiden Zahnscheiben 3 in eine gegenläufige Drehbewegung. Da die rechte Zahnscheibe 3 mit dem Zwischengetriebe 11 in Wirkverbindung steht, wird gleichermaßen die Kurbelwelle 8 in eine Drehbewegung versetzt. Bei dieser Drehbewegung der Kurbelwelle 8 bewegen sich die beiden Stangen 6 abwechselnd nach oben und nach unten. Bei dieser Bewegung der Stangen 6 werden die Haltearme 5 über das Ritzel 7 verschoben, wie insbesondere in den Zeichnungen die Positionen der beiden Haltearme 5 im Hinblick auf die Positionen der beiden Stangen 6 erkennen lassen.

In Fig. 2 ist erkennbar, daß der Körper 13 am Vorderende des Haltearms 5 des linken Rotors 2' angekoppelt ist. Der Haltearm 5 vollführt eine Drehbewegung in Richtung des Pfeiles, so daß schließlich der Körper 13 in die punktierte Rechteckposition gelangt. In dieser Position ist der Haltearm 5 des rechten Rotors 2" entgegen dem Uhrzeigersinn um den gleichen Winkelbetrag weitergewandert, so daß die beiden Haltearme 5 exakt einander gegenüber stehen. Der Haltearm 5 des rechten Rotors 2" ist dabei in der zurückgezogenen Position. In dieser Position kann der Haltearm 5 des rechten Rotors 2" den Körper 13 ankoppeln, indem gleichzeitig der Körper 13 vom Haltearm 5 des linken Rotors 2' entkoppelt wird.

Bei der weiteren Drehbewegung des rechten Haltearms 5 bewegt sich die zugehörige Stange 6 nach oben und fährt dabei den Haltearm 5 radial nach vome hin aus, so daß der Körper 13 eine spiralförmige Bahn beschreibt. Nach einer vollen Umdrehung befindet sich dann der Körper 13 in Fig. 2 in der linken punktierten Rechteckposition. Dort ist dann der Haltearm 5 des linken Rotors 2' eingefahren und kann so den Körper 1 wieder ankoppeln und der rechte Haltearm 5 den Körper 13 entkoppeln. Nachdem nun der linke Haltearm 5 den Körper 13 aufgenommen hat, vollführt dieser wieder eine spiralförmige Bewegung auf der in Fig. 2 linken Schleife, bis der Körper 13 und damit das ganze System wieder die Ausgangsposition erreicht hat. Es findet somit ein stetiger Wechsel des Körpers 13 vom einen Rotor 2' zum anderen Rotor 2" und umgekehrt statt.

Das Zwischengetriebe 11 stellt sicher, daß das Rotationswerk 2 mit der doppelten Drehzahl der Kurbelwelle 8 läuft und daß die beiden Haltearme 5 im Zeitpunkt der Übergabe des Körpers 13 einander gegenüber stehen, wenn die Kurbelwelle 8 auf dem unteren bzw. oberen Totpunkt ist. Weiterhin ist vorgesehen, daß die Massenscheiben 4 mit ihren Haltearmen 5 kurzzeitig von den Zahnscheiben 3 entkuppelt werden können, so daß ein relativer Vorlauf zwischen der Zahnscheibe 3 und der Massenscheibe 4 mit ihrem Haltearm 5 möglich ist.

In dem dargestellten Ausführungsbeispiel sind zwei Rotoren 2', 2" vorgesehen. Selbstverständlich ist es auch denkbar, drei Rotoren mit zwei Körpern vorzusehen, um dadurch beispielsweise die Unwucht des Systems zu verringern.

### Bezugszeichenliste

- 1: Gehäuse
- 2: Rotationswerk
- 2', 2": Rotor
- 3: Zahnscheibe
- 4: Massenscheibe
- 5: Haltearm
- 6: Stange
- 7: Ritzel
- 8: Kurbelwelle
- 9: Kröpfung
- 10: Schwungrad
- 11: Zwischengetriebe
- 12: Antriebsaggregat
- 13: Körper

- A: Drehachse

## Patentansprüche

1. Bewegungsapparatur zu Dekorationszwecken
**gekennzeichnet durch**
ein Rotationswerk (2) mit wenigstens zwei, miteinander bewegungsgekoppelten Rotoren (2', 2"), jeder Rotor (2', 2")
mit einem Basisdrehelement, wobei die Basisdrehelemente benachbarter Rotoren (2', 2") synchron mit gleicher Winkelgeschwindigkeit drehgekoppelt sind,
sowie mit einem im wesentlichen senkrecht zur Drehachse (A) des dazugehörigen Basisdrehelements angeordneten, ebenfalls um die Drehachse (A) rotierenden sowie längsbeweglichen Haltearm (5), wobei die Haltearme (5) der Rotoren (2', 2") derart mit den Drehbewegungen der Basisdrehelemente längsbeweglich gekoppelt sind, daß bei einem vollständigen Umlauf des Haltearms (5) sich dieser mit seinem Vorderende in einer Spiralbahn bewegt und dabei die Haltearme (5) benachbarter Rotoren (2', 2") um 180° derart bewegungsversetzt sind, daß sie eine kolinear aufeinander zu gerichtete Position aufweisen, in der die beiden Haltearme (5) in die gleiche Richtung in die jeweiligen Endpositionen verschoben sind,
weiterhin durch einen Körper (13), der am Vorderende des Haltearms (5) des einen Rotors (2', 2") gehalten ist und in der kolinear aufeinander zu gerichteten Position dem Haltearm (5) des anderen Rotors (2', 2") übergeben wird,
sowie schließlich durch ein Antriebsaggregat (12) für das Rotationswerk (2).

2. Bewegungsapparatur nach Anspruch 1,
dadurch gekennzeichnet,
daß die Basisdrehelemente gegenläufig sind.

3. Bewegungsapparatur nach Anspruch 1 oder 2,
dadurch gekennzeichnet,
daß die Basisdrehelemente miteinander kämmende Zahnscheiben (3) sind.

4. Bewegungsapparatur nach einem der Ansprüche 1 bis 3,
dadurch gekennzeichnet,
daß jedem Basisdrehelement eine in deren Drehachse (A) angeordnete, längsbewegliche Stange (6) zugeordnet ist, welche derart in Wirkverbindung mit dem Haltearm (5) steht, daß bei einer Längsbewegung der Stange (6) der Haltearm (5) längsverschoben wird.

5. Bewegungsapparatur nach Anspruch 4,
dadurch gekennzeichnet,
daß zum Antrieb der Stangen (6) eine Kurbelwelle (8) mit entsprechenden Kröpfungen (9) für die Auslenkung der Stangen (6) vorgesehen ist, wobei die Kurbelwelle (8) über ein Zwischengetriebe (11) mit den Basisdrehelementen synchronisiert ist.

6. Bewegungsapparatur nach einem der Ansprüche 1 bis 4,
dadurch gekennzeichnet,
daß der Haltearm (5) auf einem zum Basisdrehelement koaxialen Zusatzdrehelement angeordnet ist.

7. Bewegungsapparatur nach Anspruch 6,
dadurch gekennzeichnet,
daß das Zusatzdrehelement von dem Basisdrehelement derart entkuppelbar ist, daß das Zusatzdrehelement zusammen mit seinem Haltearm (5) bezüglich des Basisdrehelements kurzzeitig vorlaufen kann.

8. Bewegungsapparatur nach einem der Ansprüche 1 bis 7,
dadurch gekennzeichnet,
daß das Antriebsaggregat (12) in Wirkverbindung mit einem der Basisdrehelemente steht.

## Claims

1. Mobile for decoration purposes
characterised by
a rotation mechanism (2) with at least two rotors (2', 2'') coupled together in movement, each rotor (2', 2'') with a base rotary element, where the base rotary elements of adjacent rotors (2', 2'') are rotationally coupled in synchrony with the same angular speed,
and with a retaining arm (5) which is arranged essentially perpendicular to the axis of rotation (A) of the associated base rotary element, and also longitudinally displaceable and rotating about rotary axis (A), where the retaining arms (5) of rotors (2', 2'') are coupled longitudinally displaceable with the rotary movements of the base rotary elements so that on a complete revolution of the retaining arm (5) this moves with its front end in a spiral path, and the retaining arms (5) of adjacent rotors (2', 2'') are offset in movement by 180° such that they have a position in which they are aligned co-linear with each other in which the two retaining arms (5) are moved in the same direction into their respective end positions,
also by a body (13) which is held at the front end of the retaining arm (5) of one rotor (2', 2'') and is transferred to the retaining arm (5) of the other rotor (2', 2'') in the position in which they are aligned co-linear with each other,
and finally by a drive device (12) for the rotation mechanism (2).

2. Mobile according to claim 1,
characterised in that
the base rotary elements run in opposing directions.

3. Mobile according to claims 1 or 2,
characterised in that
the base rotary elements are toothed wheels (3) which intermesh with each other.

4. Mobile according to any of claims 1 to 3,
characterised in that
allocated to each base rotary element and arranged in its axis of rotation (A) is a longitudinally displaceable rod (6) which is actively connected with the retaining arm (5) such that on longitudinal movement of the rod (6) the retaining arm (5) is longitudinally displaced.

5. Mobile according to claim 4,
characterised in that
to drive the rods (6) a crankshaft (8) is provided with corresponding hooks (9) for deflecting the rods (6), where the crankshaft (8) is synchronised with the base rotary elements via an intermediate gear (11).

6. Mobile according to any of claims 1 to 4,
characterised in that
the retaining arm (5) is arranged on an additional rotary element coaxial with the base rotary element.

7. Mobile according to claim 6,
characterised in that
the additional rotary element can be decoupled from the base rotary element such that the additional rotary element together with its retaining arm (5) can briefly run in advance of the base rotary element.

8. Mobile according to any of claims 1 to 7,
characterised in that
the drive device (12) is actively connected with one of the base rotary elements.

## Revendications

1. Appareil mobile pour décorer, caractérisé par un mécanisme rotatif (2) doté d'au moins deux rotors couplés mutuellement en mouvement (2', 2"), chaque rotor (2', 2") comportant un élément pivotant de base, les éléments pivotants de base de rotors voisins (2', 2") étant ce faisant couplés en rotation de façon synchrone suivant une vitesse angulaire identique, ainsi qu'un bras de support (5), disposé essentiellement perpendiculairement à l'axe de rotation (A) de l'élément pivotant de base associé à celui-ci, pouvant se déplacer longitudinalement et pivotant également autour de l'axe de rotation (A), les bras de support (5) des rotors (2', 2") étant couplés en déplacement longitudinal aux mouvements de rotation des éléments pivotants de base, de telle sorte que, lors d'une rotation complète du bras de support (5), celui-ci se déplace avec son extrémité avant suivant une trajectoire spirale, le mouvement des bras de support (5) de rotors voisins (2', 2") étant ce faisant décalé de 180 °, de telle sorte qu'ils présentent une position mutuellement colinéaire, dans laquelle les deux bras de support (5) sont poussés dans la même direction pour adopter leur position d'extrémité respective, doté en outre d'un corps (13), qui est supporté sur l'extrémité avant du bras de support (5) d'un des rotors (2', 2") et qui, dans la position mutuellement colinéaire, est transmis au bras de support (5) de l'autre rotor (2', 2"), et doté enfin d'un mécanisme d'entraînement (12) pour le mécanisme rotatif (2).

2. Appareil mobile selon la revendication 1, caractérisé en ce que les éléments pivotants de base sont mus en mouvement contraire.

3. Appareil mobile selon la revendication 1 ou 2, caractérisé en ce que les éléments pivotants de base sont des disques dentés (3) s'engrenant les uns dans les autres.

4. Appareil mobile selon l'une des revendications 1 à 3, caractérisé en ce qu'une tige à déplacement longitudinal (6) est associée à chaque élément pivotant de base et disposée dans son axe de rotation (A), qui se trouve activement reliée au bras de support (5), de telle sorte que, lors d'un déplacement longitudinal de la tige (6), le bras de support (5) est déplacé longitudinalement.

5. Appareil mobile selon la revendication 4, caractérisé en ce qu'un vilebrequin (8), avec des coudes (9) adaptés aux changements d'orientation des tiges (6), est prévu pour l'entraînement des tiges (6), le vilebrequin (8) étant relié de façon synchronisée aux éléments pivotants de base via une transmission intermédiaire (11).

6. Appareil mobile selon l'une des revendications 1 à 4, caractérisé en ce que le bras de support (5) est disposé sur un élément pivotant supplémentaire coaxial par rapport à l'élément pivotant de base.

7. Appareil mobile selon la revendication 6, caractérisé en ce que l'élément pivotant supplémentaire peut être découplé de l'élément pivotant de base, de telle sorte que l'élément pivotant supplémentaire puisse, conjointement avec son bras de support (5), être momentanément en avance par rapport à l'élément pivotant de base.

8. Appareil mobile selon l'une des revendications 1 à 7, caractérisé en ce que le mécanisme d'entraînement (12) est activement relié à l'un des éléments pivotants de base.
